# FASCICULE DE BREVET EUROPEEN

(11) **EP 2 205 346 B1**
(45) Date de publication et mention de la délivrance du brevet: **18.05.2011**
(21) Numéro de dépôt: 08843232.3
(22) Date de dépôt: 02.10.2008
(51) Int. Cl.: B01F 9/00, B01F 9/06

(54) **DISPOSITIF ET SYSTEME DE TRAITEMENT DES ORDURES MENAGERES**
VORRICHTUNG UND SYSTEM ZUR VERARBEITUNG VON HAUSHALTSABFÄLLEN
HOUSEHOLD WASTE PROCESSING DEVICE AND SYSTEM

(30) Priorité: 04.10.2007 FR 0758069
(43) Date de publication de la demande: 14.07.2010
(73) Titulaire: Valorom, 75002 Paris (FR)
(72) Inventeur: MAZON, Michel, F-47130 Bazens (FR)
(74) Mandataire: Gaillarde, Frédéric F. Ch.
(86) Numéro de dépôt international: PCT/FR2008/051786
(87) Numéro de publication internationale: WO 2009/053585

(56) Documents cités:
- CH-A- 260 294
- FR-A- 2 889 465
- JP-A- 2003 148 868
- US-A- 3 502 304
- US-A- 5 427 947
- US-B1- 7 168 846

## Description

La présente invention se rapporte à un dispositif et à un système de traitement et de valorisation des ordures ménagères. Elle se rapporte notamment à la valorisation des sacs poubelles.

Il existe des procédés pour valoriser les ordures ménagères, notamment le tri puis la transformation des déchets organiques en compost. Cependant, les ordures ménagères sont généralement contenues dans des sacs poubelles, résistants et difficiles à ouvrir. Ainsi, il faut beaucoup de temps à des opérateurs pour ouvrir les sacs et libérer les ordures proprement dites puis, si nécessaire, en trier le contenu avant une transformation ultérieure. Un dispositif selon l'etat de la technique est exposé dans US-A-5 427 947.

Un premier objectif de l'invention est de proposer une solution pour faciliter les opérations de tri, notamment l'ouverture des sacs.

Un deuxième objectif de l'invention est en outre de proposer un système pour améliorer la valorisation des ordures ménagères, notamment celle des sacs.

Selon l'invention, un tel dispositif est un dispositif mélangeur pour ordures ménagères comprenant un tambour comprenant un volume intérieur défini par deux tympans en forme générale de disque disposés transversalement à l'axe de mélange, à distance l'un de l'autre selon ledit axe, et une ceinture de forme générale cylindrique reliant les bords desdits tympans, caractérisé en ce qu'il comprend en outre des pelles de mélange faisant saillie sur une surface intérieure de la ceinture, au moins une desdites pelles comprenant, sur une crête distante de la ceinture, une denture de déchiquetage de sacs de déchets ménagers.

De préférence, chaque pelle s'étend d'un tympan à l'autre. De préférence, chaque pelle est disposée sensiblement parallèlement à l'axe de mélange. Les pelles peuvent en outre être prévues pour faire radialement saillie sur la surface intérieure de la ceinture.

La denture s'étend avantageusement sur une majeure partie de la longueur de la pelle, à partir d'un tambour. La denture a de préférence une inclinaison transversale au tambour, selon une direction correspondant au sens de mélange. Ainsi, lors du mélange, elle vient se ficher dans les sacs qui se trouveraient sur son passage, pour les déchirer.

Le dispositif peut comprendre un nombre pair de pelles, et une pelle équipée d'une denture être disposée alternativement entre deux pelles sans denture. Ainsi, une série de pelles est plus particulièrement affectée à l'ouverture des sacs. L'autre série de pelles, qui ne risque pas d'accrocher certains déchets, est plus particulièrement adaptée à en assurer le mélange. Les pelles équipées d'une denture ont de préférence chacune une hauteur sensiblement constante et sensiblement comprise entre 6 et 9 pour cent du diamètre intérieur du tambour. Les pelles sans denture ont de préférence chacune une hauteur sensiblement constante et sensiblement comprise entre 9 et 13 pour cent du diamètre intérieur du tambour.

La denture peut être réalisée en une plaque dont un bord libre comprend une découpe en forme de triangles successifs, fixée sur la crête de la pelle par un bord opposé au bord libre.

Dans un tel dispositif, l'un des tympans peut être affecté à l'approvisionnement des ordures dans le tambour, au voisinage de l'axe, et une trappe prévue pour l'évacuation du mélange peut être aménagée dans le tympan opposé, au voisinage immédiat de la ceinture, ledit tambour comprenant en outre une spire s'étendant le long de la surface intérieure de la ceinture depuis une extrémité d'une première pelle, à proximité du tympan d'entrée, en s'éloignant du tympan d'entrée en direction du tympan de vidange tout en se rapprochant jusqu'à une pelle immédiatement voisine selon le sens de mélange. Le dispositif peut comprendre plusieurs spires, chacune entre deux pelles voisines, la trappe peut être disposée entre deux pelles, à proximité immédiate de la pelle voisine dans le sens de mélange et la spire correspondante peut s'étendre jusqu'au tympan de vidange, alors que la ou les autres spires rejoignent une pelle respective à distance dudit tympan de vidange. Une spire peut être formée d'une tôle fixée perpendiculairement sur la face intérieure de la ceinture, et présente une hauteur, de préférence constante, comprise entre 0,6 et 1 fois la hauteur d'une pelle.

Le dispositif peut comprendre en outre des moyens d'aspiration pour des résidus non organiques et des fines.

Un système de valorisation des déchets ménagers selon l'invention est particulièrement remarquable en ce qu'il comprend un dispositif de mélange selon l'invention équipé de tels moyens d'aspiration, et en ce qu'il comprend en outre un dispositif pour gazéifier des déchets et des fines aspirés.

Un tel système comprend avantageusement un dispositif pour produire de l'électricité à partir des déchets et des fines gazéifiés.

D'autres particularités et avantages de l'invention ressortiront encore de la description ci-après, relative à des exemples non limitatifs illustrés sur les dessins annexés parmi lesquels :
La figure 1 est une vue partiellement arrachée d'un dispositif selon l'invention ;
La figure 2 est une vue en coupe d'une pelle simple pour le dispositif de la figure 1 ;
La figure 3 est une vue partielle, en perspective et en coupe, d'une pelle dentée pour le dispositif de la figure 1 ; et,
La figure 4 est une vue schématique d'un système de traitement des ordures ménagères incluant un dispositif selon l'invention.

Comme particulièrement illustré à la figure 1, un dispositif 1 selon l'invention comprend un tambour de mélange 2. Le tambour est prévu pour recevoir des ordures à traiter, les homogénéiser et les mélanger avec des produits de traitement adaptés. Le tambour repose sur des rouleaux 3 qui servent à son support et à son entraînement en rotation, autour d'un axe de tambour X2. Le mélange se fait selon un sens de rotation choisi, illustré par une flèche M.

Dans l'exemple illustré, l'axe de tambour X2 est sensiblement horizontal. Le tambour 2 définit un espace intérieur prévu pour recevoir les ordures. Cet espace intérieur est défini par une ceinture sensiblement cylindrique 4 et deux tympans 6,7. La ceinture 4 est sensiblement de révolution autour de l'axe X2. Les tympans ont chacun sensiblement la forme générale d'un disque perpendiculaire à l'axe X2, lesdits deux tympans étant distants l'un de l'autre selon l'axe X2 et leurs bords périphériques étant reliés entre eux par la ceinture 4.

Le dispositif de la figure 1 comprend en outre une trémie 10 prévue pour recevoir les ordures prévues pour être traitées dans le dispositif. Une vis d'approvisionnement 8 est disposée au fond de la trémie 10. Cette vis est du type vis sans fin ; elle est sensiblement coaxiale avec le tambour 2, c'est-à-dire que l'approvisionnement se fait au travers d'un tympan d'entrée 6 parmi les deux tympans 6,7 du tambour, sensiblement au centre du tympan d'entrée 6.

Le dispositif comprend aussi une trappe 9 pour l'évacuation des ordures contenues dans le tambour. Cette trappe est formée dans l'autre tympan, dit tympan de vidange 7. Une trémie 11 et une vis sans fin 12 permettent de recueillir les ordures à la sortie de la trappe 9, puis de les transporter.

Pour assurer le mélange à l'intérieur du tambour 2, celui-ci comprend des pelles 13,14 et des spires 15,16.

Chaque pelle s'étend d'un tympan à l'autre, sensiblement longitudinalement, c'est-à-dire sensiblement parallèlement à l'axe X2. Chaque pelle s'étend radialement depuis une surface intérieure de la ceinture, en direction de l'axe X4. Les pelles sont régulièrement réparties autour de l'axe X2. Dans l'exemple illustré, les pelles sont au nombre de huit. Les pelles sont en outre de deux catégories ; les pelles de l'une sont équipées de dents alors que les autres n'en comportent pas. Dans l'exemple illustré, il y a quatre pelles dentées 14 disposées alternativement entre deux pelles non dentées 13.

Chaque pelle a une section transversale creuse, sensiblement symétrique de part et d'autre d'un plan P radial et longitudinal respectif (voir figure 3). La section va en se rétrécissant à mesure que l'on s'éloigne de la ceinture 2, d'abord lentement, puis plus rapidement par une pointe triangulaire formant une crête de la pelle. Les dents 17 sont formées dans une plaque 18 fixée sur un des côtés de la pointe, de sorte qu'elle est inclinée relativement au plan radial P respectif, dans le sens M de mélange. Les dents 17 sont formées dans un bord libre de la plaque 18, de façon à ce qu'elles dépassent au-delà de la crête de la pelle. Dans l'exemple illustré, les dents s'étendent sur toute la profondeur L17 de la plaque dépassant au-delà de la crête de la pelle. La plaque s'étend longitudinalement depuis le tympan d'entrée 6 sur une distance L18 supérieure à la moitié de la longueur L2 du tambour.

Chaque spire 15,16 s'étend le long de la surface intérieure de la ceinture 2 depuis une extrémité d'une première pelle 13,14, à proximité du tympan d'entrée 6, en s'éloignant du tympan d'entrée en direction du tympan de vidange 7 tout en se rapprochant jusqu'à une pelle 14,13 immédiatement voisine selon le sens de mélange M. Une spire 15,16 est disposée entre chaque pelle et chacune de ses voisines immédiates.

Des spires courantes 15 s'arrêtent à une distance L15 du tympan de vidange 7. Les spires courantes 15 forment avec un plan transversal, par exemple avec un tympan, un angle A15.

De préférence, on choisit L2 - L15 < L18.

Dans l'exemple illustré, la trappe 9 est disposée juste avant une pelle, ici une pelle dentée 14, en parcourant la ceinture selon le sens de mélange M. Une spire spéciale 16 est disposée entre la pelle qui précède cette pelle dentée et cette pelle dentée. Cette spire spéciale 16 s'étend sensiblement depuis la jonction de la pelle précédente 13 avec le tympan d'entrée 6, jusqu'à la jonction de la pelle dentée correspondante avec le tympan de vidange 7, à proximité immédiate de la trappe 9. Ainsi, la spire spéciale s'étend d'un tympan à l'autre, et s'étend aussi d'une pelle à l'autre des deux pelles encadrant la trappe 9.

Le dispositif de la figure 1 comprend en outre des moyens pour générer un courant d'air à l'intérieur du tambour, apte à entraîner les particules les plus fines et les déchets de faible densité et/ou ayant une forte prise au vent, notamment les feuilles ou les sacs plastiques. Des moyens d'évacuation de cet air et de ce qu'il entraîne avec lui, ici une cheminée 19, sont aussi prévus.

Un sas 21 est prévu en amont du tambour 2 et autour de la vis 8, en aval de la trémie 10. Un autre sas, non représenté, est aussi prévu en aval du tambour et autour de la vis 12. Ces sas permettent d'éviter qu'au chargement et/ou au déchargement une partie des ordures, les plus volatiles puissent s'échapper et se répandre en dehors du dispositif 1.

On va maintenant décrire le fonctionnement du dispositif 1.

Les ordures ménagères sont transportées jusqu'au dispositif 1 puis déversées dans la trémie 10. De là, les ordures sont entraînées par la vis sans fin 8 jusque dans le tambour 2 où elles pénètrent sensiblement au milieu du tympan d'entrée 6.

Le tambour étant en rotation selon le sens M prévu pour le mélange, les déchets sont brassés par les pelles 13,14 à mesure où ils sont introduits et durant leur présence dans le tambour 2. Des produits sont ajoutés au cours du brassage pour accélérer la stabilisation et assurer la désinfection des ordures. Les sacs plastiques, notamment, sont déchirés par les dents 17 des pelles dentées 14 ; les ordures qu'ils contiennent encore sont libérées et viennent se mélanger aux autres. Au cours du mélange, les restes de sacs plastiques, généralement plus légers que les ordures en tant que telles, ainsi que les particules fines, sont entraînés dans le courant d'air, et évacués par la cheminée 19 pour être traités spécifiquement.

Les spires 15,16, lorsque le tambour est en rotation selon le sens de mélange M, tendent à ramener les ordures vers le tympan d'entrée 6, ce qui a pour effet de les mélanger plus homogènement avec des ordures nouvellement rentrantes. L'homogénéité du mélange final en est ainsi améliorée.

Lorsque le mélange est terminé, le tambour est ensuite mis en rotation selon le sens inverse de M. Dans ce sens de rotation inverse, les spires 15,16 tendent à ramener les ordures vers le tympan de vidange 7, c'est-à-dire notamment vers la trappe 9. En particulier, la spire 16 qui s'étend jusqu'au tympan de vidange 7, au voisinage immédiat de la trappe, permet de ramener les ordures jusque derrière la trappe 9, ce qui facilite leur évacuation.

Pour faciliter le mélange, le tambour 2 est prévu tel que sa longueur L2 mesurée selon l'axe de mélange X2 est inférieure à son diamètre intérieur D2.

Un dispositif 1 selon l'invention, notamment tel que représenté à la figure 1 peut être intégré dans un système 30 de valorisation des ordures ménagères tel qu'illustré schématiquement à la figure 4. Outre le dispositif 1, illustré par le tambour 2, le système 30 comprend un digesteur 31, un dispositif 32 de gazéification des déchets entraînés par le courant d'air, c'est-à-dire notamment les morceaux de sacs plastiques, et une centrale électrique 33 apte à produire de l'électricité à partir des gaz ainsi produits.

Au-delà du tambour 2, les ordures peuvent ensuite être amenées par la vis sans fin 12, jusque dans le digesteur 31. La digestion de ces ordures permet de les stabiliser. Elles peuvent alors faire l'objet d'un tri supplémentaire, manuel, dans des conditions de confort amélioré pour les opérateurs.

Les ordures extraites du digesteur, éventuellement après le tri supplémentaire, forment un terreau 34 qui peut être immédiatement réutilisé, notamment dans l'agriculture.

Par ailleurs, les déchets plastiques et les fines extraits du tambour 2 au travers de la cheminée 19, sont dirigés vers le dispositif de gazéification 32 pour y être transformés en un gaz utilisable par la centrale 33 pour produire de l'électricité. Cette électricité peut être utilisée par le système 30 de traitement des ordures ménagères pour son propre fonctionnement. L'excédent d'électricité produite est avantageusement fourni à des tiers, particuliers ou entreprises.

Dans un mode de réalisation préféré du tambour 2, ses dimensions sont environ :
D2 = 4m50
L2 = 3m50
A15 = 49,7°
H13 = 0,5m
H14 = 0,3m
L15 = 0,6m
A17 = 45°
L17=0,1m
L18 = 3m

D'autres modes de réalisation préférés, non limitatifs, peuvent avoir des dimensions qui varient dans un intervalle d'environ 10% en plus ou en moins des valeurs ci-dessus.

Bien sûr, l'invention n'est pas limitée aux exemples qui viennent d'être décrits et de nombreux aménagements peuvent être apportés à ces exemples sans sortir du cadre de l'invention.

Ainsi, l'axe de mélange peut être incliné en direction du tympan de vidange, afin de faciliter la vidange du tambour.

## Revendications

1. Dispositif mélangeur (1) pour ordures ménagères comprenant un tambour (2) mobile en rotation autour d'un axe (X2) de mélange et des moyens (3) pour entraîner ledit tambour en rotation selon un sens de mélange (M), ledit tambour comprenant un volume intérieur défini par deux tympans (6,7) en forme générale de disque disposés transversalement à l'axe de mélange, à distance (L2) l'un de l'autre selon ledit axe, et une ceinture (4) de forme générale cylindrique reliant les bords desdits tympans, le dispositif comprenant des pelles de mélange (13,14) faisant saillie sur une surface intérieure de la ceinture, **caractérisé en ce que** au moins une desdites pelles (14) comprenne, sur une crête distante de la ceinture, une denture (17,18) de déchiquetage de sacs de déchets ménagers.

2. Dispositif selon la revendication 1, **caractérisé en ce que** la denture s'étend sur une majeure partie (L17) de la longueur de la pelle (14), à partir d'un tambour (6).

3. Dispositif selon la revendication 1 ou 2, **caractérisé en ce que** la denture a une inclinaison (A17) transversale au tambour, selon une direction correspondant au sens de mélange (M).

4. Dispositif selon l'une des revendications précédentes, **caractérisé en qu'**il comprend un nombre pair de pelles, et en ce qu'une pelle (14) équipée d'une denture est disposée alternativement entre deux pelles (13) sans denture.

5. Dispositif selon l'une des revendications précédentes, **caractérisé en ce que** les pelles équipées d'une denture ont chacune une hauteur (H14) sensiblement constante et sensiblement comprise entre 6 et 9 % du diamètre intérieur (D2) du tambour.

6. Dispositif selon l'une des revendications précédentes, **caractérisé en ce que** les pelles sans denture ont chacune une hauteur (H13) sensiblement constante et sensiblement comprise entre 9 et 13 pour cent du diamètre intérieur (D2) du tambour.

7. Dispositif selon l'une des revendications précédentes, **caractérisé en ce que** la denture est réalisée en une plaque (18) dont un bord libre comprend une découpe en forme de triangles successifs, fixée sur la crête de la pelle (14) par un bord opposé au bord libre.

8. Dispositif selon l'une des revendications précédentes, **caractérisé en ce qu'**un tympan (6) est affecté à l'approvisionnement des ordures dans le tambour, au voisinage de l'axe, et **en ce qu'**une trappe (9) pour l'évacuation du mélange est aménagée dans le tympan opposé (7), au voisinage immédiat de la ceinture (4), ledit tambour comprenant en outre une spire (15,16) s'étendant le long de la surface intérieure de la ceinture depuis une extrémité d'une première pelle, à proximité du tympan d'entrée (6), en s'éloignant du tympan d'entrée en direction du tympan de vidange tout en se rapprochant jusqu'à une pelle immédiatement voisine selon le sens de mélange (M).

9. Dispositif selon la revendication 8, **caractérisé en ce qu'**il comprend plusieurs spires (15,16), chacune entre deux pelles voisines, **en ce que** la trappe est disposée entre deux pelles (13,14), à proximité immédiate de la pelle voisine (14) dans le sens de mélange et **en ce que** la spire correspondante (16) s'étend jusqu'au tympan de vidange (7), la ou les autres spire(s) (15) rejoignant une pelle respective à distance (L15) dudit tympan de vidange (7).

10. Dispositif selon la revendication 8 ou 9, **caractérisé en ce qu'**une spire est formée d'une tôle fixée perpendiculairement sur la face intérieure de la ceinture, et de hauteur comprise entre 0,6 et 1 fois la hauteur d'une pelle.

11. Dispositif selon l'une des revendications précédentes, **caractérisé en ce qu'**il comprend en outre des moyens d'aspiration (19) pour des résidus non organiques et des fines.

12. Dispositif selon l'une des revendications précédentes, **caractérisé en ce que** chaque pelle s'étend sensiblement parallèlement à l'axe de mélange.

13. Système (30) de valorisation des déchets ménagers, **caractérisé en ce qu'**il comprend un dispositif (1) selon la revendication précédente, et **en ce qu'**il comprend en outre un dispositif (32) pour gazéifier des déchets et des fines aspirés.

14. Système selon la revendication précédente, **caractérisé en ce qu'**il comprend en outre un dispositif (33) pour produire de l'électricité à partir des déchets et des fines gazéifiés.

## Claims

1. A household waste mixing device (1) comprising a drum (2) rotating around a mixing axis (X2) and means (3) for driving said drum in rotation in a mixing direction (M), said drum comprising an inner volume defined by two drum plates (6, 7) in the general shape of discs arranged transversely to the mixing axis, at a distance (L2) from each other along said axis, and a generally cylindrical belt (4) connecting the edges of said drum plates, the device comprising mixing spades (13, 14) protruding over an inner surface of the belt, **characterized in that** at least one of said spades (14) comprises, on a crest remote from the belt, a toothing (17,18) for tearing bin liners.

2. The device according to claim 1, **characterized in that** the toothing extends over a majority (L17) of the length of the spade (14), from a drum (6).

3. The device according to claim 1 or 2, **characterized in that** the toothing has an incline (A17) transverse to the drum, in a direction corresponding to the mixing direction (M).

4. The device according to one of the preceding claims, **characterized in that** it comprises an even number of spades, and **in that** a spade (14) equipped with a toothing is alternatingly arranged between two spades (13) without a toothing,

5. The device according to one of the preceding claims, **characterized in that** the spades equipped with a toothing each have a substantially constant height (H14) that is substantially between 6 and 9% of the inner diameter (D2) of the drum.

6. The device according to one of the preceding claims, **characterized in that** the spades without a toothing each have a substantially constant height (H13) that is substantially between 9 and 13 percent of the inner diameter (D2) of the drum.

7. The device according to one of the preceding claims, **characterized in that** the toothing is formed in a plate (18) whereof one free edge comprises a cutout in the shape of successive triangles, fastened on the crest of the spade (14) by an edge opposite the free edge.

8. The device according to one of the preceding claims, **characterized in that** a drum plate (6) is allocated to providing waste in the drum, near the axis, and **in that** a hatch (9) for discharging the mixture is formed in the opposite drum plate (7), in the immediate vicinity of the belt (4), said drum also comprising a coil (15, 16) extending along the inner surface of the belt from one end of a first blade, close to the input drum plate (6), while moving away from the input drum plate towards the emptying drum plate while coming closer up to an immediately adjacent spade along the mixing direction (M).

9. The device according to claim 8, **characterized in that** it comprises several coils (15, 16), each between two adjacent spades, **in that** the hatch is arranged between two spades (13, 14), in the immediate vicinity of the adjacent spade (14) in the mixing direction, and **in that** the corresponding coil (16) extends up to the emptying drum plate (7), the other coil(s) (15) rejoining a respective spade at a distance (L15) from said emptying drum plate (7).

10. The device according to claim 8 or 9, **characterized in that** a coil is formed from a sheet fastened perpendicularly on the inner face of the belt, and with a height between 0.6 and 1 times the height of a spade.

11. The device according to one of the preceding claims, **characterized in that** it also comprises suction means (19) for non-organic residue and fines.

12. the device according to one of the preceding claims, **characterized in that** each spade extends substantially parallel to the mixing axis.

13. A system (30) for extracting value from household waste, **characterized in that** it comprises a device (1) according to the preceding claim, and **in that** it also comprises a device (32) for gasifying suctioned waste and fines.

14. The system according to the preceding claim, **characterized in that** it also comprises a device (33) for producing electricity from gasified waste and fines.

## Patentansprüche

1. Mischvorrichtung (1) für Haushaltsabfälle, die eine um eine Mischachse (X2) rotierend bewegliche Trommel (2) und Mittel (3), um die Trommel rotierend in eine Mischrichtung (M) anzutreiben, umfasst, wobei die Trommel ein Innenvolumen umfasst, das von zwei allgemein scheibenförmigen Wänden (6, 7) definiert wird, die im Abstand (L2) voneinander gemäß der Achse quer zur Mischachse angeordnet sind, und einen allgemein zylinderförmigen Gürtel (4), der die Ränder der Wände verbindet, wobei die Vorrichtung Mischschaufeln (13, 14) umfasst, die auf einer Innenfläche des Gürtels hervorragen, **dadurch gekennzeichnet, dass** mindestens eine der Schaufeln (14) auf einem vom Gürtel beabstandeten Grat eine Zahnung (17, 18) zum Aufschlitzen von Hausmüll-Abfallsäcken umfasst.

2. Vorrichtung nach Anspruch 1, **dadurch gekennzeichnet, dass** sich die Zahnung über einen sehr großen Abschnitt (L17) der Länge der Schaufel (14) ab einer Trommel (6) erstreckt.

3. Vorrichtung nach Anspruch 1 oder 2, **dadurch gekennzeichnet, dass** die Zahnung (Å17) quer zur Trommel in eine Richtung geneigt ist, die der Mischrichtung (M) entspricht.

4. Vorrichtung nach einem der vorangehenden Ansprüche, **dadurch gekennzeichnet, dass** sie eine geradzahlige Anzahl von Schaufeln umfasst, und dass eine mit einer Zahnung ausgestattete Schaufel (14) abwechselnd zwischen zwei Schaufeln (13) ohne Zahnung angeordnet ist.

5. Vorrichtung nach einem der vorangehenden Ansprüche, **dadurch gekennzeichnet, dass** die mit einer Zahnung ausgestatteten Schaufeln jeweils eine Höhe (H14) haben, die etwa konstant und etwa zwischen 6 und 9 % inklusive des Innendurchmessers (D2) der Trommel ist.

6. Vorrichtung nach einem der vorangehenden Ansprüche, **dadurch gekennzeichnet, dass** die Schaufeln ohne Zahnung jeweils eine Höhe (H13) haben, die etwa konstant und etwa zwischen 9 und 13 % inklusive des Innendurchmessers (D2) der Trommel ist.

7. Vorrichtung nach einem der vorangehenden Ansprüche, **dadurch gekennzeichnet**, das die Zahnung aus einer Platte (18) gefertigt ist, von der ein freier Rand einen Ausschnitt in Form aufeinanderfolgender Dreiecke umfasst, die auf dem Grat der Schaufel (14) durch einen dem freien Rand gegenüberliegenden Rand befestigt ist.

8. Vorrichtung nach einem der vorangehenden Ansprüche, **dadurch gekennzeichnet, dass** eine Wand (6) zur Beschickung der Trommel mit Abfällen dient, in der Nähe der Achse, und dass eine Klappe (9) zur Entleerung des Gemischs in die gegenüberliegende Wand (7) eingearbeitet ist, in unmittelbarer Nachbarschaft zum Gürtel (4), wobei die Trommel weiterhin eine Windung (15, 16) umfasst, die sich entlang der Innenfläche des Gürtels von einem Ende einer ersten Schaufel in der Nähe der Eingangswand (6) erstreckt, indem sie sich von der Eingangswand in Richtung der Entleerungswand entfernt und sich dabei an eine unmittelbar benachbarte Schaufel in Mischrichtung (M) annähert.

9. Vorrichtung nach Anspruch 8, **dadurch gekennzeichnet, dass** sie mehrere Windungen (15, 16) umfasst, wobei jede zwischen zwei benachbarten Schaufeln angeordnet ist, und dass die Klappe zwischen zwei Schaufeln (13, 14) in unmittelbarer Nähe der benachbarten Schaufel (14) in Mischrichtung angeordnet ist und dass sich die entsprechende Windung (16) bis zur Entleerungswand (7) erstreckt, wobei die andere oder anderen Windung(en) (15) eine jeweilige Schaufel in Entfernung (L15) von der Entleerungswand (7) erreichen.

10. Vorrichtung nach Anspruch 8 oder 9, **dadurch gekennzeichnet, dass** eine Windung von einem Blech gebildet wird, das senkrecht auf der Innenseite des Gürtels befestigt ist, und einer Höhe zwischen 0,6 und 1 Mal inklusive der Höhe einer Schaufel.

11. Vorrichtung nach einem der vorangehenden Ansprüche, **dadurch gekennzeichnet, dass** sie weiterhin Ansaugmittel (19) für nicht organische Rückstand und Feinstoffe umfasst.

12. Vorrichtung nach einem der vorangehenden Ansprüche, **dadurch gekennzeichnet, dass** sich jede Schaufel etwa parallel zur Mischachse erstreckt.

13. System (30) zur Verwertung von Haushaltsabfällen, **dadurch gekennzeichnet, dass** es eine Vorrichtung (1) nach vorangehendem Anspruch umfasst, und dass es weiterhin eine Vorrichtung (32) zum Vergasen der Abfälle und der angesaugten Feinstoffe umfasst.

14. System nach vorangehendem Anspruch, **dadurch gekennzeichnet, dass** es weiterhin eine Vorrichtung (33) zum Erzeugen von Elektrizität aus den vergasten Abfällen und Feinstoffen umfasst.
